# EUROPÄISCHE PATENTSCHRIFT

(11) **EP 0 076 932 B1**
(45) Veröffentlichungstag und Bekanntmachung des Hinweises auf die Patenterteilung: **27.05.1987**
(21) Anmeldenummer: 82108543.8
(22) Anmeldetag: 16.09.1982
(51) Int. Cl.: B30B 9/22, A23N 1/00

(54) **Wein- und Fruchtpresse**
Wine and fruit press
Presse pour raisins et fruits

(30) Priorität: 19.09.1981 DE 3137355
(43) Veröffentlichungstag der Anmeldung: 20.04.1983
(73) Patentinhaber: KVT Maschinenbau und Verfahrenstechnik GmbH & Co., D-7815 Kirchzarten (DE)
(72) Erfinder: Quetsch, Karl-Heinz, D-7801 Ehrenkirchen 2 (DE); Käding, Günter,, 7815 Kirchzarten (DE)
(74) Vertreter: Riecke, Manfred

## Beschreibung

Die Erfindung betrifft eine Wein- und Fruchtpresse zum Abpressen von Trauben, Obstmaische und anderen mit Flüssigkeit durchsetzten Stoffen.

Die Erfindung geht aus von einem Stand der Technik, wie er in der NL-C-101 977 gegeben ist. Dort ist eine Presse der oben angegebenen Art beschrieben, bei der innerhalb eines gelochten Siebmantels koaxial eine Presseinrichtung angeordnet ist, die aus einem im Querschnitt dreistrahligen Stern besteht, der mit einem elastischen Schlauch überzogen ist. In das Innere des Schlauches ist ein Druckmittel einbringbar, das den elastischen Schlauch, d.h. die Membrane, nach außen aufweitet und dabei das Pressgut gegen den Siebmantel drückt.

Zur Verwendung in der Praxis ist eine Presse, z.B. für Weintrauben, nach diesem Stand der Technik jedoch weitgehend ungeeignet. Die Presse ist mit ihrer Mittelachse vertikal angeordnet, was ein Beschicken und Entleeren der zwischen den drei Flügeln ausgebildeten Presskammern über Gebühr erschwert und außerdem das jeweils nötige Auflockern und Krümeln der Maische unmöglich macht.

Der Siebmantel besitzt auch keinerlei Öffnungen, durch welche hindurch ein Zugang zu den Presskammern gegeben wäre Ferner sind Presseinrichtung und Siebmantel nicht relativ zueinander verdrehbar, und es ist auch keinerlei Abstreifvorrichtung vorgesehen, um etwa innen am Siebmantel haftendes, ausgepresstes Gut abstreifen zu können.

Dies ist ein besonders wesentlicher Nachteil, da man Obst und vor allem Weintrauben, nicht einfach einmal gegen die Wand pressen kann. Es muß vielmehr das Preßgut immer wieder aufgelockert und zerkrümelt werden, um dann wieder neu gepreßt zu werden. Dieser Vorgang muß innerhalb einer Charge bis zu 30mal wiederholt werden.

Der Erfindung liegt die Aufgabe zugrunde, alle diese Nachteile zu überwinden und eine Presse anzugeben, die in der Praxis wesentlich besser verwendbar ist.

Diese Aufgabe ist durch eine Presse gelöst, welche die in Anspruche 1 angegebenen Merkmale aufweist.

Wesentliche Merkmale der erfundenen Presse sind, daß die gesamte Presse mit ihrer Achse horizontal angeordnet ist, daß ferner die Presseinrichtung und der Siebmantel relativ zueinander drehbar sind, und daß der Siebmantel mit einer Einfüllöffnung versehen ist. Außerdem ist an mindestens einem der Flügel eine Abstreifvorrichtung angebracht.

Der besondere Vorteil der erfundenen Presse gegenüber der Presse nach dem Stand der Technik ist die leichte Zugänglichkeit der einzelnen Kammern durch die Einfüllöffnung hindurch. Diese ist zu Reinigungszwecken unbedingt erforderlich. Es wird damit erreicht, daß sämtliche Innenräume und Flächen zugänglich, d.h. durch Personal begehbar sind. Da es sich um lebensmittelverarbeitende Maschinen handelt und die Verhinderung von Mikrobakterien eine grundsätzliche Voraussetzung darstellt, ist diese unbedingt erforderlich. Diese Zugänglichkeit ist nur gewährleistet, wenn - gemäß dem einen Erfindungsmerkmal - die Presseinrichtung und der Siebmantel relativ zueinander drehbar sind.

Durch die an mindestens einem Flügel angebrachte Abstreifvorrichtung wird durch die sich drehenden Flügel der Presseinrichtung eine sehr gute Krümelung erreicht. Diese Krümelung erfordert auch keinerlei Aufwand im Sinne der Unfallverhügungsvorschriften der Berufsgenossenschaft, da die Krümelung nicht durch die rotierende Trommel erfolgen muß, sondern durch Drehung des Flügels im geschlossenen und stehenden System geschieht.

Ferner kann die erfundene Presse mit einfachen Mitteln für vollautomatische Arbeitsweise ausgerüstet werden.

In der Zeichnung ist die Erfindung in einem Ausführungsbeispiel dargestellt.

Die Figur zeigt den Querschnitt des Behälters mit der 3-Flügel-Pressmembrane. Der Behälter ist als zylinderförmiger Siebmantel 1 auf der Achse 4 eines Maschinengestelles gelagert. Auf dieser Achse ist auch der 3-Flügler bzw. das Sternkreuz 2 gelagert. Die Lagerung erfolgt in der Weise, daß eine Drehung von Siebmantel und 3-Flügler unabhängig voneinander möglich ist. Hierbei kann die Drehung von Siebmantel und 3-Flügler sowohol synchron wie auch asynchron erfolgen; auch ist Gegenlauf möglich.

Die freien Enden des 3-Flüglers bzw. Sternkreuzes 2 sind mit einer elastischen Pressmembrane 3 verbunden. Beispielsweise kann diese Pressmembrane aus einem Gummischlauch bestehen, der über den 3-Flügler gezogen ist, und der jeweils auf der Stirnseite der Flügel festgemacht ist. Es wäre allerdings auch vorstellbar, daß der Gummischlauch auf den Flügelstirnseiten nur lose aufliegt.

Die Befüllung des Behälters erfolgt über eine Einfüllöffnung 8, die als Mannloch oder Tür ausgebildet ist.

Hierbei ist über ein Vakuumgebläse die elastische Pressmembrane 3 auf den 3-Flügler aufgezogen. Über einen Drucklufterzeuger wird Druckluft 6 in genügender Menge zwischen 3-Flügler 2 und elastische Pressmembrane 3 gebracht. Hierbei zeigt die strichliniierte Linie 3a die aufgeblähte elastische Pressmembrane. Diese Pressmembrane 3a drückt die Maische 5 oder einen anderen mit Flüssigkeit durchsetzten Stoff an die durchlässige Wand des Siebmantels 1.

Dabei sind zwei Ausführungsvarianten der Presse möglich. Erstens kann, wie in der Zeichnung dargestellt, mittels Siebbehälter mit freiem Auslauf in eine entsprechende Saftwanne 9 gesiebt werden. Es kann aber auch ein Behälter mit Doppelwandung verwendet werden, d.h. innen der Siebmantel und außen ein geschlossener Zylinder, in den gesiebt wird, um eine geringere Oxydation des Saftes zu erreichen.

Durch die Schnelligkeit der Pressung und Saftgewinnung gegenüber den bekannten Pressen, tritt eine Oxydation aber beim eigentlichen Pressvorgang kaum auf. Eine Presse mit Doppelmantel ist somit nur als Sonderausführung anzusehen. Da der Presskuchen dünner ist und schon bei der ersten Pressung mehr Saft abläuft, ist eine so häufige Krümelung wie bei Tankpressen, nicht erforderlich. Die Krümelvorrichtung 7 ist ein auf dem 3-Flügler montierter Abstreifer. Die Krümelung erfolgt über den 3-Flügler 2. Hierbei dreht sich dieser um seine Achse 4, während der Siebmantel 1 arretiert ist. Lediglich zum Entleeren der Maschine, d.h. zum Tresteraustrag wird der Siebmantel 1 um 180° gedreht, so daß die Einfüllöffnung 8 nach unten zeigt. Bei einer anderen Ausführungsform könnte der Siebmantel 1 mit einer zweiten Tür versehen sein.

## Patentansprüche

1. Wein- und Fruchtpresse mit einem Behälter in Zylinderform oder einer ähnlichen Form zum Auspressen von Trauben, Obstmaische oder anderen mit Flüssigkeit durchsetzten Stoffen, mit einer im Inneren des Behälters angebrachten Presseinrichtung, die aus einer im Querschnitt sternförmigen, mehrflügeligen Flügeleinrichtung besteht, die sich im Inneren des als Siebmantel ausgebildeten Behälters koaxial zu diesem in axialer Richtung erstreckt, wobei zwischen den einzelnen Flügeln der Flügeleinrichtung je eine bewegliche, elastische Membrane angeordnet ist und Leitungen und Ventile zur Zuführung eines Druckmittels, wie z.B. Druckluft, Wasser oder dgl. zwischen die Flügel der Flügeleinrichtung und die elastische Membrane vorgesehen sind und das Druckmittel die Membrane zur Wand des Siebmantels hin drückt, dadurch gekennzeichnet, daß die Achse der koaxialen Flügeleinrichtung (2) und des Siebmantels (1) etwa horizontal angeordnet sind und der Siebmantel (1) und die Flügeleinrichtung (2) um diese gemeinsame Achse (4) gemeinsam und relativ zueinander drehbar sind, daß ferner der Siebmantel (1) mit einer Einfüllöffnung (8) zur Beschickung bzw. Entleerung der Presskammern versehen ist, und daß die Leitungen und Ventile zur Zuführung des Druckmittels in der Weise ausgebildet sind, daß wahlweise sowohl alle Zwischenräume zwischen den Flügeln der Flügeleinrichtung (2) und der Membrane (3) gemeinsam oder auch jeder Zwischenraum einzeln mit dem Druckmittel beaufschlagbar sind.

2. Wein- und Fruchtpresse nach den Ansprüchen 1 und 2, dadurch gekennzeichnet, daß am Ende mindestens eines Flügels der Flügeleinrichtung (2) ein als Krümelvorrichtung (7) dienender Abstreifer angeordnet ist.

## Revendications

1. Presse pour raisins et fruits comportant un récipient de forme cylindrique ou analogue pour le pressage de raisins, de marcs de fruits ou d'autres matières imbibées de liquide, un dispositif de pressage disposé à l'intérieur de ce récipient et constitué par un support ayant une section droite en forme d'étoile à ailes multiples, s'étendant coaxialement à l'intérieur dudit récipient réalisé sous forme d'une enveloppe de tamisage, une membrane élastique mobile étant disposée entre les bras individuels du support à ailes multiples, et des conduits et soupapes étant prévus pour amener un fluide de compression tel que de l'air comprimé, de l'eau, ou analogue entre les ailes du support et la membrane élastique, de manière à pousser ladite membrane contre la paroi de l'enveloppe de tamisage, caractérisée en ce que l'axe commun du support à ailes multiples (2) et de l'enveloppe de tamisage (1) est disposé sensiblement horizontalement et en ce que ladite enveloppe de tamisage (1) et ledit support (2) peuvent tourner ensemble et l'un par rapport à l'autre autour de cet axe commun (4), en ce que, de plus, l'enveloppe de tamisage (1) est pourvue d'une ouverture de remplissage (8) pour l'alimentation ou la vida_{D}ge des chambres de pressage, et en ce que les conduits et les soupapes pour amener le fluide de compression sont réalisés de manière à pouvoir gonfler à volonté des différents volumes compris entre les ailes du support (2) et la membrane (3) aussi bien simultanément que séparément au moyen dudit fluide.

2. Presse pour raisins et fruits suivant l'une quelconque des revendications 1 ou 2, caractérisée en ce qu'une raclette servant de dispositif d'émiettage (7) est montée à l'extrémité d'au moins une aile du support (2) à ailes multiples.

## Claims

1. Wine and fruit press comprising a container of cylindrical or similar shape for pressing out grapes, fruit mash or other liquid-containing substances, with a pressing mechanism arranged inside the container; the pressing mechanism consisting of a multi-blade equipment of radial cross section and extending inside a sieve drum, which constitutes the container, in axial direction and coaxially to said sieve drum; a flexible elastic membrane being arranged between the individual blades of the multi-blade equipment, and with pipes for conducting a pressure medium, such as compressed air, water etc., between the blades of the multi-blade equipment and the elastic membrane for pressing the membrane in the direction of the sieve drum wall, characterized in that the axes of the multi-blade equipment (2) and of the sieve drum (1) are arranged substantially horizontally, and that the sieve drum (1) and the multi-blade equipment (2) are jointly or relative to one another rotatable around said common axis (4), and that further the sieve drum (1) comprises a filler opening (8) for charging and emptying the pressing chambers, and that the pipes and the valves for conducting the pressure medium are so designed that optionally all chambers between the blades of the multi-blade equipment (2) and the membrane (3) may jointly be charged with the pressure medium or each chamber individually.

2. Wine and fruit press as claimed in Claim 1, characterized in that at the end of at least one blade of the multi-blade equipment (2) a scraper is arranged which serves as a crumbler.
